# EUROPÄISCHE PATENTSCHRIFT

(11) **EP 2 594 703 B1**
(45) Veröffentlichungstag und Bekanntmachung des Hinweises auf die Patenterteilung: **18.05.2016**
(21) Anmeldenummer: 12007294.7
(22) Anmeldetag: 24.10.2012
(51) Int. Cl.: E04F 15/02, E04F 15/10

(54) **Nut-Kamm-Verbindung**
Groove and tongue connection
Liaison à rainure et languette

(30) Priorität: 18.11.2011 CH 18522011
(43) Veröffentlichungstag der Anmeldung: 22.05.2013
(73) Patentinhaber: Pavatex SA, 1701 Fribourg (CH)
(72) Erfinder: Brombacher, Volker, CH-5644 Auw (CH); Bühlmann, Eugen, CH-6280 Hochdorf (CH)
(74) Vertreter: Grimm, Siegfried

(56) Entgegenhaltungen:
- WO-A1-2006/104436
- WO-A2-00/10371
- DE-U1- 20 219 023
- NL-C1- 1 008 945
- US-B1- 6 324 809

## Beschreibung

Die Erfindung betrifft eine Nut-Kamm-Verbindung, die besonders geeignet ist zur Verbindung von Faserplatten. Derartige plattenförmige Elemente können zu einer verfalzt gestossenen Fläche verbunden werden.

Faserplatten haben den Nachteil, dass sie Feuchtigkeit aufnehmen bzw. wieder abgeben, was zu Expansion bzw. zu Schwund führen kann, was sich insbesondere im Bereich der Plattenverbindung negativ auswirken kann. Obschon die Verarbeitungsempfehlung dahin geht, die Platten bei mässiger Feuchtigkeit zu lagern, damit die Platten nach dem Zusammenfügen nicht schrumpfen sondern expandieren, haben sich die bisherigen Ausführungsformen der Kämme und Nuten nicht bewährt. Bei direkt an die Platte anschliessender schräger Gestaltung der Kämme kann die Dichtung unbefriedigend sein, da sich beim hauptsächlich in Plattenrichtung ergebendem Schwund die Ausbildung einer Spalte zwischen Kamm und Nut nicht vermeiden lässt. Bei ausschliesslich parallelen Kammflächen ist die Einführung des Kamms in die Nut kompliziert und die Gefahr, dass die Ecken beschädig werden gross. Bei anschliessend an die Platte parallelem und dann sich verjüngenden Kämmen ist die Einführung in die Nut besser, allerdings sind die Ecken immer noch kritisch.

Nut-Kamm-Verbindungen für plattenförmige Elemente sind an sich bekannt und bspw. in JP2004/35350, WO98/32428, US5165816, WO2006/104436 DE20219023, und US6324809 beschrieben. Faserplatten mit Nut-Kamm-Verbindungen werden in WO00/10371 und NL1008945 beschrieben. Die in diesen Dokumenten offenbarten Verbindungen sind vergleichsweise aufwändig Herzustellen und / oder nur für spezifische plattenförmige Elemente geeignet.

Ziel der vorliegenden Erfindung war es deshalb, eine verbesserte Nut-Kamm-Verbindung bereitzustellen. Insbesondere ist es eine Aufgabe der vorliegenden Erfindung, eine Verbindung zur Verfügung zu stellen, bei der die ineinandergefügten plattenförmigen Elemente eine ebene und dichte Fläche ergeben. Eine weitere Aufgabe ist es, Verbindungen für plattenförmige Elemente bereitzustellen, welche leicht zu montieren und robust sind. Eine weitere Aufgabe ist es, einfach herstellbare Verbindungen bereitzustellen.

Eine oder mehrere der vorstehend genannten Aufgaben werden durch die Faserplatten gemäss Anspruch 1 gelöst. Weitere Aspekte werden in der Beschreibung und den unabhängigen Ansprüchen erläutert. Vorteilhafte Ausführungsformen werden in den abhängigen Ansprüchen und der Beschreibung dargestellt. Verschiedene Merkmale der Erfindung können beliebig miteinander kombiniert werden, ebenso können einzelne Merkmale nicht verwirklicht werden.

In einem **ersten Aspekt** beschreibt die Erfindung eine spezielle Nut-Kamm-Verbindung (nicht erfindungsgemäss).
In einem **zweiten Aspekt** betrifft die Erfindung eine Faserplatte mit entsprechender Nut-Kamm-Verbindung.
In einem **dritten Aspekt** betrifft die Erfindung Verfahren zur Herstellung einer entsprechenden Faserplatte
In einem **vierten Aspekt** betrifft die Erfindung die Verwendung von Faserplatten, bei der Herstellung eines Bauwerks, wie zur Dämmung und zum Schutz im Aussenbereich und Innenbereich von Gebäuden, insbesondere als Wand-Dämmplatte, Unterdachplatte, Trittschallplatte, Zwischenwand mit zusätzlicher Schutzwirkung etc.
In einem **fünften Aspekt** betrifft die Erfindung ein Bauwerk enthaltend Faserplatten, wie oben beschrieben, die derart angeordnet sind, dass mindestens ein Kamm der einen Platte in die Nut einer anschliessenden Platte eingreift.
In einem **sechsten Aspekt** betrifft die Erfindung ein Verfahren zur Herstellung eines solchen Bauwerks, in dem erfindungsgemässe Faserplatten miteinander verbunden werden, derart, dass die Kämme der einen Platte in die Nuten benachbarter Platten in Eingriff gebracht werden.

Die Vorteile der erfindungsgemässen Ausführung von Kamm und Nut sind wie folgt:
**Paralleler Bereich:** Die parallel verlaufenden Abschnitte/Bereiche des Profils erhöhen die Dichtigkeit in den Horizontal- und Vertikalfugen.

**Abschrägung vor Rundung/schräger Bereich:** Die schrägen Flächen sind für die Dichtigkeit der T-Fugen wesentlich. Eine Abschrägung von 8-20 Grad hat sich als ideal erwiesen. Ein bevorzugtes Profil hat eine Abschrägung von 14 Grad beim Kamm und 13 Grad bei der Nut.

**Rundung/abgerundeter Bereich:** Die Abrundung der Ecken erbringt eine Verkleinerung der Kerbspannung und damit eine Erhöhung der Festigkeit in den Nutwangen. Die Rundung macht den Kamm weniger anfällig gegen mechanische Beanspruchung. Der abgerundete Bereich an der Feder zwischen (2a) und (2b) sowie (2b) und (2c) (entsprechend auch bei der Nut zwischen (3a) und (3b) sowie (3b) und (3c)) wird auch als "nahtloser Übergang" bezeichnet.

Die maximale Höhe der Nut bzw. des Kamms, d.h. die maximale Ausdehnung senkrecht zur Kante bzw. die Summe der maximalen Höhen der drei Bereiche, ist bei der Nut etwas grösser als beim Kamm, was guten Kontakt der Kanten aneinanderstossender Elemente und damit zusätzliche Dichtung an diesen bewirkt. Der Grössenunterschied ist üblicherweise und vorzugsweise auf einen Unterschied in der Höhe des mittleren, schrägen Bereichs zurückzuführen.

Die parallelen Bereiche der Nut und des Kamms sind praktisch identisch und differieren nur um das für ein Einführen des Kamms in die Nut notwendige Spiel von ca. 0.1 mm.

Im Aussenbereich können die Faserplatten insbesondere verwendet werden a) als Dach-Dämmplatte, wobei die Verlegung direkt auf den Sparren oder unter dem Unterdach möglich ist oder b) als Aussenwand-Dämmplatte, wobei die Verlegung unter Putz (bei Kompaktbauweise)- z.B. auch als Putzträgerplatte - oder bei hinterlüfteten Fassaden möglich ist.

Im Innenbereich können die Faserplatten insbesondere verwendet werden a) als Dach-Dämmplatte, wobei die Verlegung unter den Sparren möglich ist oder b) als Dämmplatte für Decken, Innenwände, Trennwände oder c) als Dämm- oder Trittschallplatten im Bodenbereich.

Der Begriff Faserplatten umfasst alle Platten aus Holzfasern, Sisalfasern und anderen Pflanzenfasern, insbesondere aus Holzfasern. Bevorzugte Faserplatten sind Holzweichfaserplatten.

Der Begriff Holzweichfaserplatte (auch Holzfaserdämmplatte genannt) bezeichnet an sich bekannte Platten die typischerweise zu 80 - 90 Vol.-% aus Holzfasern, welche aus Sägeresten (Schwarte, Spreissel) und Hackschnitzeln gewonnen werden; vorteilhaft entsprechen Holzweichfaserplatten der Norm DIN-EN 13171. Bevorzugt sind Holzweichfaserplatten, deren Holzfasern überwiegend oder ausschließlich von Nadelhölzern gewonnen werden. Holzweichfaserplatten weisen zwei paar parallele Kanten auf, sowie eine Ober- und Unterseite, welche typischerweise nicht unterscheidbar sind. Die Dimensionen für geeignete Holzweichfaserplatten können in weiten Bereichen variieren und hängen unter anderem von produktionstechnischen Überlegungen ab. Geeignet sind bspw. Holzweichfaserplatten mit einer Dicke von 20-300 mm, bevorzugt 20 - 160 mm. Die Dichten für geeignete Holzweichfaserplatten können in weiten Bereichen variieren und hängen unter anderem vom angestrebten Verwendungszweck ab.

Geeignet sind bspw. Holzweichfaserplatten mit einer Rohdichte von 100 - 400 kg/m3, bevorzugt 120 - 300 kg/m3. Holzweichfaserplatten können nach bekannten Methoden, bspw. nach dem Nassverfahren oder dem Trockenverfahren, hergestellt werden.

Die beigefügte **Figur** zeigt einen Schnitt durch zwei parallel angeordnete Kanten einer Platte mit je einer Nut bzw. einem Kamm. Sie soll die Erfindung weiter verdeutlichen, ohne sie zu limitieren. Die angegebenen Bezugszeichen haben dabei folgende Bedeutung:
- 1: Element, plattenförmiges Element 1a Kante mit Nut 1b Kante mit Kamm
- 2: Kamm (ggf. mit Index K) 2a Bereich mit parallelen Flächen 2b Bereich mit schrägen Flächen und Winkel α_{K} 2c Bereich mit Rundung und Rundungsradius R_{K}
- 3: Nut (ggf. mit Index N) 3a Bereich mit parallelen Flächen 3b Bereich mit schrägen Flächen und Winkel α_{N} 3c Bereich mit Rundung und Rundungsradius R_{N}

Die hier beschriebene Nut-Kamm-Verbindung für zusammenfügbare Elemente (1), insbesondere für plattenförmige Elemente (1) mit gegenüberliegenden, parallelen Kanten, weist an mindestens zwei gegenüberliegende Kanten (1a, 1b) mindestens eine Nut (3)resp. mindestens einen zum Eingriff in eine solche Nut (3) bestimmten Kamm (2) auf. Der Kamm (2) ist aus mindestens zwei Bereichen (2a, 2c) aufgebaut, einem elementseitigen Bereich (2a) mit parallelen Flächen und einem den Kamm abschliessenden abgerundeten Bereich (2c), wobei die Bereiche (2a, 2c) nahtlos ineinander übergehen. Die Nut (3) weist eine korrespondierende Form auf. Der abgerundete Bereich (2c) entspricht üblicherweise einem Kreisbogen mit einem Radius R von 60 bis 80 % des Abstands der parallelen Flächen.

In einer bevorzugten Ausführungsform weist der Kamm (2) zwischen dem parallelen Bereich (2a) und dem abgerundeten Bereich (2c) einen durchmesserverjüngenden Bereich (2b) mit aufeinander zulaufenden schrägen Flächen auf. Dieser durchmesserverjüngende Bereich (2b) zwischen der Verlängerung der parallelen Fläche und der schrägen Fläche bildet üblicherweise einen Winkel α von 8 bis 20 Grad, insbesondere ca. 14 Grad. Der abgerundete Bereich (2c) entspricht üblicherweise einem Kreisbogen mit einem Radius R von 60 bis 80 % des Abstands der parallelen Flächen.

Es hat sich als speziell gut herausgestellt, wenn der Kreisbogen der Nut R_{N} einen um 2 bis 6 % grösseren Radius hat als der Kreisbogen des Kamms R_{K}.

Es hat sich ferner als speziell gut herausgestellt, wenn der Winkel α zwischen der Verlängerung der parallelen Fläche und der schrägen Fläche der Nut α_{N} um 5 bis 10 % kleiner ist als der entsprechende Winkel des Kamms α_{K}.

Die hier beschriebene Nut-Kamm-Verbindung eignet sich speziell gut für Faserplatten, insbesondere Holzfaserplatten, speziell Holzweichfaserplatten.

Solche Platten mit mindestens einer erfindungsgemäss gestalteten Nut und mindestens einem erfindungdsgemäss gestalteten Kamm sind ebenfalls Gegenstand der vorliegenden Erfindung. Insbesondere weisen die erfindungsgemässen Platten zwei Kanten mit Nuten und zwei Kanten mit Kämmen auf, wobei die beiden Kanten mit Nuten aneinander stossende Kanten sind und die Kanten mit Kämmen aneinanderstossende Kanten sind. Üblicherweise sind die Nuten und Kämme der Platten derart gestaltet, dass die Kämme der einen Platte in die Nuten einer identisch gestalteten Platte dichtend eingreifen können.

Die Herstellung einer erfindungsgemässen Platte bzw. der erfindungsgemässen Nuten und Kämme erfolgt geeigneter weise mittels spanabhebender Verfahren, insbesondere Fräsen.

Erfindungsgemässe Platten kommen bei der Herstellung eines Bauwerks zum Einsatz, wie zur Dämmung und zum Schutz im Aussenbereich und Innenbereich von Gebäuden, insbesondere als Wand-Dämmplatte, Unterdachplatte, Trittschallplatte, Zwischenwand mit zusätzlicher Schutzwirkung.

Die Herstellung eines Bauwerks erfolgt einfach dadurch, dass erfindungsgemässe Platten miteinander durch in Eingriff bringen des Kamms oder der Kämme der einen Platte mit entsprechenden Nuten benachbarter Platten, wodurch im Bauwerk die Platten derart angeordnet sind, dass mindestens ein Kamm der einen Platte in die Nut einer anschliessenden Platte eingreift.

## Patentansprüche

1. Holzweichfaserplatte (1) mit mindestens zwei gegenüberliegenden Kanten (1a, 1b), von denen die eine mindestens eine Nut (3) und die andere mindestens einen Kamm (2) zum Eingriff in die Nut einer zweiten Holzweichfaserplatte aufweist, **dadurch gekennzeichnet, dass**
- der Kamm (2) aus mindestens drei Bereichen (2a, 2b, 2c) aufgebaut ist, einem elementseitigen Bereich (2a) mit parallelen Flächen , einem den Kamm abschliessenden abgerundeten Bereich (2c) und einem zwischen dem parallelen Bereich (2a) und dem abgerundeten Bereich (2c) liegenden durchmesserverjüngenden Bereich (2b) mit aufeinander zulaufenden schrägen Flächen;
- die Bereiche (2a, 2b, 2c) nahtlos ineinander übergehen, derart, dass die entsprechenden Ecken abgerundet sind; und
- die Nut (3) eine korrespondierende Form aufweist.

2. Holzweichfaserplatte nach Anspruch 1 mit gegenüberliegenden, parallelen Kanten.

3. Holzweichfaserplatte gemäss einem der vorangehenden Ansprüche, **dadurch gekennzeichnet, dass** der durchmesserverjüngende Bereich (2b) zwischen der Verlängerung der parallelen Fläche und der schrägen Fläche einen Winkel α von 8 bis 20 Grad bildet.

4. Holzweichfaserplatte gemäss irgendeinem der vorangehenden Ansprüche, **dadurch gekennzeichnet, dass** der abgerundete Teil einem Kreisbogen R mit einem Radius von 60 bis 80 % des Abstands der parallelen Flächen entspricht.

5. Holzweichfaserplatte gemäss irgendeinem der vorangehenden Ansprüche, **dadurch gekennzeichnet, dass** der Kreisbogen der Nut R_{N} einen um 2 bis 6 % grösseren Radius hat als der Kreisbogen des Kamms R_{K} und/oder dass der Winkel zwischen der Verlängerung der parallelen Fläche und der schrägen Fläche der Nut α_{N} um 5 bis 10 % kleiner ist als der entsprechende Winkel des Kamms α_{K}.u

6. Holzweichfaserplatte gemäss irgendeinem der vorangehenden Ansprüche, **dadurch gekennzeichnet, dass** sie zwei Kanten mit Nuten und zwei Kanten mit Kämmen aufweist, wobei die beiden Kanten mit Nuten aneinander stossende Kanten sind und die Kanten mit Kämmen aneinander stossende Kanten sind.

7. Holzweichfaserplatte gemäss irgendeinem der vorangehenden Ansprüche, **dadurch gekennzeichnet, dass** die Nuten und Kämme der Platten derart gestaltet sind, dass die Kämme der einen Platte in die Nuten einer identisch gestalteten Platte dichtend eingreifen können.

8. Verfahren zur Herstellung einer Holzweichfaserplatte gemäss einem der vorangehenden Ansprüche, **dadurch gekennzeichnet, dass** die Nuten und die Kämme durch spanabhebende Verfahren, insbesondere Fräsen hergestellt werden.

9. Verwendung von Holzweichfaserplatten gemäss einem der Ansprüche 1 bis 7 bei der Herstellung eines Bauwerks, wie zur Dämmung und zum Schutz im Aussenbereich und Innenbereich von Gebäuden, insbesondere als Wand-Dämmplatte, Unterdachplatte, Trittschallplatte, Zwischenwand mit zusätzlicher Schutzwirkung.

10. Bauwerk enthaltend Holzweichfaserplatten gemäss einem der Ansprüche 1 bis 7, die derart angeordnet sind, dass mindestens ein Kamm der einen Platte in die Nut einer anschliessenden Platte eingreift.

11. Verfahren zur Herstellung eines Bauwerks, **dadurch gekennzeichnet, dass** Holzweichfaserplatten gemäss einem der Ansprüche 1 bis 7 miteinander verbunden werden, derart, dass die Kämme der einen Platte in die Nuten benachbarter Platten in Eingriff gebracht werden.

## Claims

1. Lumber soft fibre plate (1) with at least two edges (1a, 1b) facing one another, of which the one has at least a groove (3) and the other has at least a ridge (2) for engaging the groove of a second lumber soft fibre plate, **characterized in that**
- the ridge (2) is formed by at least three areas (2a, 2b, 2c), an element-sided area (2a) with parallel surfaces, a rounded area (2c) at the end of the ridge and an area (2b) arranged between the parallel area (2a) and the rounded area (2c), which tapers with respect to diameter, with oblique surfaces running towards one another;
- the areas (2a, 2b, 2c) merge seamlessly, in such a way that the corresponding edges are rounded; and
- the groove (3) has a corresponding shape.

2. Lumber soft fibre plate according to claim 1 with parallel edges facing one another.

3. Lumber soft fibre plate according to one of the preceding claims, **characterized in that** the area (2b) tapering with respect to diameter forms an angle α of 8 to 20 degrees between the prolongation of the parallel surface and the oblique surface.

4. Lumber soft fibre plate according to one of the preceding claims, **characterized in that** the rounded part is a circle arc R with a radius of 60 to 80 % of the distance of the parallel surfaces.

5. Lumber soft fibre plate according to one of the preceding claims, **characterized in that** the circle arc of the groove R_{N} has a radius which is greater than the circle arc of the ridge R_{K} by 2 to 6 % and/or **in that** the angle between the prolongation of the parallel surface and the oblique surface of the groove α_{N} is smaller than the corresponding angle of the ridge α_{K} by 5 to 10%.

6. Lumber soft fibre plate according to one of the preceding claims, **characterized in that** it has two edges with grooves and two edges with ridges, wherein the two edges with grooves are edges abutting on one another and the edges with ridges are edges abutting on one another.

7. Lumber soft fibre plate according to one of the preceding claims, **characterized in that** the grooves and the ridges of the plates are formed in such a way that the ridges of the one plate can engage the grooves of an identically formed plate in a tight way.

8. Method for manufacturing a lumber soft fibre plate according to one of the preceding claims, **characterized in that** the grooves and the ridges of the plates are manufactured by machining methods, particularly milling.

9. Use of lumber soft fibre plates according to one of the claims 1 to 7 for construction of a building structure like for outdoor and indoor insulation and protection of buildings, particularly as wall insulating plate, under-roof plate, sound-absorbing plate, intermediary wall with additional protection effect.

10. Construction structure comprising lumber soft fibre plates according to one of the claims 1 to 7, which are arranged in such a way that at least a ridge of the one plate engages the groove of a subsequent plate.

11. Method for manufacturing a construction structure, **characterized in that** lumber soft fibre plates according to one of the claims 1 to 7 are connected to one another in such a way that the ridges of the one plate engage the grooves of neighbouring plates.

## Revendications

1. Panneau en fibre de bois douce (1) avec au moins deux bordures (1a, 1b) arrangées l'une en face de l'autre, l'une ayant au moins une rainure (3) et l'autre ayant au moins une arête (2) pour engrener la rainure d'un deuxième panneau en fibre de bois douce, **caractérisé en ce que**
- l'arête (2) est formée d'au moins trois régions (2a, 2b, 2c), une région (2a) du côté élément avec des surfaces parallèles, une région arrondie (2c) à la fin de l'arête et une région (2b) arrangée entre la région parallèle (2a) et la région arrondie (2c), qui s'effile par rapport au diamètre, avec des surfaces obliques s'étendant l'une vers l'autre;
- les surfaces (2a, 2b, 2c) fusionnent de manière homogène, de sorte que les bordures correspondantes soient arrondies; et
- la rainure (3) a une forme correspondante.

2. Panneau en fibre de bois douce selon la revendication 1, avec des bordures parallèles arrangées l'une en face de l'autre.

3. Panneau en fibre de bois douce selon l'une des revendications précédentes, **caractérisé en ce que** la région (2b) qui s'effile par rapport au diamètre forme un angle α compris entre 8 et 20 degrés entre la prolongation de la surface parallèle et la surface oblique.

4. Panneau en fibre de bois douce selon l'une des revendications précédentes, **caractérisé en ce que** la partie arrondie correspond à un arc de cercle R avec un radius compris entre 60 et 80 % de la distance des surfaces parallèles.

5. Panneau en fibre de bois douce selon l'une des revendications précédentes, **caractérisé en ce que** l'arc de cercle de la rainure R_{N} a un radius supérieur à l'arc de cercle de l'arête R_{K} par 2 à 6 % et/ou **en ce que** l'angle entre la prolongation de la surface parallèle et la surface oblique de la rainure α_{N} est inférieure à l'angle correspondant de l'arête α_{K} par 5 à 10 %.

6. Panneau en fibre de bois douce selon l'une des revendications précédentes, **caractérisé en ce qu'**il a deux bordures avec des rainures et deux bordures avec des arêtes, les deux bordures avec des rainures étant des bordures butant l'une contre l'autre et les bordures avec des arêtes étant des bordures butant l'une contre l'autre.

7. Panneau en fibre de bois douce selon l'une des revendications précédentes, **caractérisé en ce que** les rainures et les arêtes des panneaux sont formées de sorte que les arêtes de l'un panneau puisse engrener de manière étanche les rainures d'un panneau formé de manière identique.

8. Procédé de fabrication d'un panneau en fibre de bois douce selon l'une des revendications précédentes, **caractérisé en ce que** les rainures et les arêtes des panneaux sont fabriquées par enlèvement de copeaux, particulièrement par fraisage.

9. Utilisation des panneaux en fibre de bois douce selon l'une des revendications 1 à 7 pour la construction d'une structure de bâtiment, par exemple pour l'isolation et la protection extérieure et intérieure des bâtiments, particulièrement comme panneau d'isolation des parois, panneaux sous-couverture, panneau d'isolation des bruits, paroi intermédiaire avec un effet protection additionnelle.

10. Structure de bâtiment comprenant des panneaux en fibre de bois douce selon l'une des revendications 1 à 7, qui sont arrangés de sorte qu'au moins une arête de l'un panneau engrène la rainure d'un panneau ultérieur.

11. Procédé de fabrication d'une structure de bâtiment, **caractérisé en ce que** des panneaux en fibre de bois douce selon l'une des revendications 1 à 7 sont connectés l'un à l'autre de sorte que les arêtes de l'un panneau engrène les rainures des panneaux voisins.
